# EUROPÄISCHE PATENTSCHRIFT

(11) **EP 0 796 668 B1**
(45) Veröffentlichungstag und Bekanntmachung des Hinweises auf die Patenterteilung: **27.06.2001**
(21) Anmeldenummer: 97103912.8
(22) Anmeldetag: 08.03.1997
(51) Int. Cl.: B05C 17/02

(54) **Vorrichtung zum Auftragen von Farbe auf Flächen**
Device for applying paint onto a surface
Dispositif d'application de peinture sur une surface

(30) Priorität: 22.03.1996 DE 19611284
(43) Veröffentlichungstag der Anmeldung: 24.09.1997
(73) Patentinhaber: Kosick, Günther, 86707 Kühlenthal (DE)
(72) Erfinder: Kosick, Günther, 86707 Kühlenthal (DE)
(74) Vertreter: Munk, Ludwig, Dipl.-Ing.

(56) Entgegenhaltungen:
- DE-A- 3 424 335
- DE-A- 3 609 183
- DE-U- 29 605 322
- US-A- 4 325 159

## Beschreibung

Die Erfindung betrifft eine Vorrichtung zum Auftragen von Farbe auf Flächen, insbesondere auf Decken und/oder Wände gemäß Oberbegriff des Anspruchs 1.

Bei den derzeit üblicher Weise verwendeten Anordnungen mit Auftragwalze ist diese auf ihrem ganzen Umfang frei von außen zugänglich. Dies ist zwar beim Eintauchen der Auftragwalze in einen Farbvorratsbehälter und beim Abstreifen der Auftragwalze an einem Abstreifgitter erwünscht. Beim Auftragen der Farbe auf die einzufärbende Fläche besteht jedoch die Gefahr, daß Farbe von der Auftragwalze abtropft bzw. abspritzt. In diesem Zusammenhang ist nämlich davon auszugehen, daß durch die Rotationsbewegung der Auftragwalze von dieser Farbtropfen abgeschleudert werden und/oder daß durch zu starken Anpressdruck der Auftragwalze aus dieser Farbe ausgepresst wird. Bei den bekannten Anordnungen besteht daher die Gefahr, daß der Boden des zu bearbeitenden Raums etc. durch Farbtropfen verschmutzt wird. Es ist daher erforderlich, den Boden und eventuell noch im Raum vorhandene Gegenstände mittels einer Folie etc. abzudecken. Dies ist jedoch nicht nur umständlich und aufwendig, sondern ergibt auch eine nicht unbeträchtliche Unfallgefahr.

Aus der US-A 4 325 159 ergibt sich eine auf einem mit einem Griff versehenen Bügel aufgenommene Auftragwalze, der eine Spritzschutzeinrichtung zugeordnet ist. Diese besteht aus zwei symmetrisch angeordneten Federblechen, die in der entspannten Stellung die Auftragwalze wannenförmig umfassen und die entgegen ihrer Federwirkung in eine die Walze freigebende Stellung zurückgebogen werden können. In dieser Stellung sind die freien Enden der Federbleche mittels einer Rasteinrichtung festlegbar. Nach erfolgter Entrastung gehen die Federbleche auf Grund ihrer Federwirkung in die die Auftragwalze wannenförmig umfassende Arbeitsstellung zurück. Eine Betätigungsvorrichtung zur einfachen Betätigung ist nicht vorgesehen. Solange sich die Federbleche in der die Auftragwalze umfassenden Position befinden, ist es sehr schwierig, die Auftragwalze in einen Farbvorratsbehälter einzutauchen bzw. an einem Abstreifgitter abzustreifen. Um die genannten Vorgänge zu erleichtern, müssen die Federbleche in ihre Raststellung zurückgebogen werden. Hierzu muß jedes Federblech mangels einer einfachen Betätigungseinrichtung einzeln erfasst und in die Raststellung gebracht werden. Die bekannte Anordnung erweist sich daher als nicht einfach und bedienungsfreundlich genug.

Hiervon ausgehend ist es daher die Aufgabe der vorliegenden Erfindung, eine Vorrichtung eingangs erwähnter Art mit einfachen und kostengünstigen Mitteln so zu verbessern, daß beim Auftragen von Farbe Farbtropfen bzw. Farbspritzer aufgefangen werden und daß es dennoch auf einfache Weise möglich ist, die Auftragwalze zuverlässig in einen Farbvorratsbehälter einzutauchen und an einem Abstreifgitter abzustreifen.

Diese Aufgabe wird erfindungsgemäß durch das Kennzeichen des Anspruchs 1 gelöst.

Mit den erfindungsgemäßen Maßnahmen werden die eingangs geschilderten Nachteile der bekannten Anordnungen vollständig vermieden, ohne daß die Handhabung beim Einfärben der Auftragwalze erschwert würde. Die Kombination von Stiel und Überwurfrohr mit Spritzschutzeinrichtung gewährleistet einen großen Aktionsradius der Auftragwalze und ermöglicht gleichzeitig eine einfache Handhabung der Spritzschutzeinrichtung. Der Stiel und das diesen umfassende Überwurfrohr bilden praktisch eine Betätigungseinrichtung, mittels der die Wanne der Spritzschutzeinrichtung von der die Auftragwalze umfassenden Arbeitsstellung in die Freigabestellung zurückgezogen werden kann und umgekehrt. Dies ermöglicht eine bedienungsfreundliche Handhabung, wobei zum einen die Auftragwalze zuverlässig und ungehindert in einen Farbvorrat eingetaucht und an einem Abstreifgitter abgestreift werden kann und zum anderen beim Auftragen der Farbe nicht zu vermeidende Tropfen etc. zuverlässig aufgefangen werden. Auf eine Abdeckung bisher erforderlicher Art kann daher in vorteilhafter Weise verzichtet werden. Dadurch, daß beim Auftragen von Farbe nicht zu vermeidende Farbtropfen bzw. -spritzer aufgefangen werden, ist beim Auftragen von Farbe auch weniger Aufmerksamkeit bzw. Geschick als bisher erforderlich, was diese Arbeit insbesondere auch für Hilfskräfte und Laien erleichtert.

Ein weiterer Vorteil ist darin zu sehen, dass die Auftragwalze, die ein Verschleißteil darstellt, trotz der erfindungsgemäßen Spritzschutzeinrichtung leicht und einfach ausgetauscht werden kann. Hierzu wird die Spritzschutzeinrichtung einfach in die Freigabestellung gebracht, so dass die Auftragwalze zusammen mit dem zugehörigen Bügel vom Stiel abgenommen werden kann. Mit den erfindungsgemäßen Maßnahmen ist somit ersichtlich eine entscheidende Verbesserung eines als Massenartikel anzusehenden Werkzeugs gelungen.

Vorteilhafte Ausgestaltungen und zweckmäßige Fortbildungen der übergeordneten Maßnahmen sind in den Unteransprüchen angegeben.

Eine besonders zweckmäßige Maßnahme kann darin bestehen, daß die Spritzschutzeinrichtung entgegen der Kraft einer Rückstellfeder verschiebbar ist, die im als Rohr ausgebildeten Stiel angeordnet und einerseits am auftragwalzenfernen Stielende und andererseits an einer am Überwurfrohr befestigten, einen Schlitz des Stiels durchgreifenden Lasche abgestützt ist. Durch die Rückstellfeder ist sichergestellt, daß die Spritzschutzeinrichtung zuverlässig in die Arbeitsstellung geschoben und in dieser gehalten wird. Durch die den Schlitz des Stiels durchgreifende Lasche des Überwurfrohrs ergibt sich eine Stift-Schlitz-Verbindung, die eine Verdrehsicherung bewirkt und gleichzeitig den Verschiebeweg begrenzende Anschläge ergibt.

In weiterer Fortbildung der übergeordneten Maßnahmen kann die Spritzschutzeinrichtung zumindest in der zurückgezogenen Freigabestellung mittels einer Rasteinrichtung blockierbar sein. Dies erleichtert die Bedienung der Auftragwalze mit einer Hand, was insbesondere beim Aufnehmen von Farbe erwünscht ist.

Vorteilhaft kann der die Auftragwalze enthaltende Bügel mit einem Teller versehen sein, welcher in der Arbeitsstellung eine vom Bügel durchgriffene Ausnehmung der Wanne verschließt. Dies ermöglicht in vorteilhafter Weise eine einfache und in der Arbeitsstellung dennoch dichte Durchführung des Bügels durch den Wannenboden. Der Bügel kann daher einfach mit dem außerhalb der Wanne endenden Stiel verschraubbar sein.

Zweckmäßig kann die Spritzschutzeinrichtung als vom Überwurfrohr separates, lösbar hieran festlegbares, vorzugsweise aus Kunststoff bestehendes Formteil ausgebildet sein. Dies ermöglicht nicht nur eine einfache Herstellung, sondern erleichtert auch die Abnahme der Spritzschutzeinrichtung vom Überwurfrohr zu Reinigungszwecken etc.

Weitere vorteilhafte Ausgestaltungen und zweckmäßige Fortbildungen der übergeordneten Maßnahmen sind in den restlichen Unteransprüchen angegeben und aus der nachstehenden Beispielsbeschreibung entnehmbar.

Nachstehend wird ein bevorzugtes Ausführungsbeispiel der Erfindung anhand der Zeichnung näher erläutert. Hierbei zeigen:
- Figur 1: eine Ansicht der erfindungsgemäßen Farbauftragvorrichtung, teilweise im Schnitt,
- Figur 2: eine Seitenansicht der Anordnung gemäß Figur 1,
- Figur 3: ein Anwendungsbeispiel der erfindungsgemäßen Farbauftragvorrichtung,
- Figur 4: eine Ansicht der erfindungsgemäßen Farbauftragvorrichtung mit zurückgezogener Spritzschutzeinrichtung und
- Figur 5: eine vergrößerte Darstellung der der Spritzschutzeinrichtung zugeordneten Rasteinrichtung.

Die erfindungsgemäße Farbauftragvorrichtung besteht, wie die Figuren 1 bis 4 anschaulich zeigen, in an sich bekannter Weise aus einer einen aus textilem Material bestehenden Mantel aufweisenden Auftrgwalze 1, die auf einem aus einem gebogenen Rundstab gebildeten Bügel 2 drehbar gelagert ist. Dieser besitzt zwei durch einen Steg miteinander verbundene Schenkel, von denen einer als die Auftragwalze 1 aufnehmende Achse dient und der andere etwa auf halber Walzenlänge abgewinkelt ist und in einen Gewindestift übergeht, mit welchem der Bügel 2 auf einen Bügelträger aufschraubbar ist. Als Bügelträger fungiert hier ein Stiel 3, der an seinem vorderen Ende eine dem bügelseitigen Gewindestift zugeordnete Gewindemuffe 4 trägt.

Der Stiel 3 ergibt einen großen Aktionsradius. Mit Hilfe des Stiels 3 ist es beispielsweise möglich, Zimmerdecken bzw. hohe Zimmerwände vom Zimmerboden aus zu tünchen, wie die Figur 3 anschaulich zeigt. Beim Aufwalzen der Farbe auf eine Fläche, wie eine Zimmerdecke bzw. -wand, ergeben sich in Folge der Rotation der Auftragwalze 1 und/oder des Anpreßdrucks der Auftragwalze 1 von dieser abgeschleuderte Tropfen bzw. Spritzer. Um diese aufzufangen ist der Auftragwalze 1 eine als Ganzes mit 5 bezeichnete Spritzschutzeinrichtung zugeordnet. Hierdurch kann ein Abdecken des Zimmerbodens bzw. von im Zimmer verbliebenen Gegenständen unterbleiben.

Die Spritzschutzeinrichtung enthält, wie die Figuren 1 bis 4 weiter zeigen, eine Wanne 6, welche in der den Figuren 1 bis 3 zugrundeliegenden Arbeitsstellung den unteren, bügelträgerseitigen Umfangsbereich der Auftragswalze 1 umfaßt. Der Boden der Wanne 6 ist mit einer dem abgewinkelten Endstück des Bügels 2 zugeordneten Ausnehmung 7 versehen, durch welche das abgewinkelte Endstück des Bügels 2 aus der Wanne 6 herausgeführt ist. Die Verschraubung des Bügels 2 mit dem Stiel 3 kann sich dementsprechend außerhalb der Wanne 6 befinden. Die Ausnehmung 7 ist in der den Figuren 1 bis 3 zugrundeliegenden Arbeitsstellung mittels eines Tellers 8 verschließbar, welcher auf dem die Ausnehmung 7 durchgreifenden Bügel-Endstück aufgenommen ist. Zweckmäßig kann der Teller 8 als Gummischeibe ausgebildet sein, welche auf das genannte Bügelendstück aufgesteckt ist und in der Arbeitsstellung dichtend am Rand der Ausnehmung 7 anliegt.

An die Wanne 6 ist ein vom Rand der Ausnehmung 7 in Richtung des Bügelträgers abstehender Topf 9 angeformt, der mit seinem wannenfernen Ende an einem auf dem Stiel 3 aufgenommenen Überwurfrohr 10 festgelegt ist. Zwecks einfacher Lösbarkeit können der Topf 9 und das Überwurfrohr 10 einfach miteinander verschraubt sein. Der Topf 9 fungiert als die vom Stiel 3 getragene Gewindemuffe 4 umfassendes, zum auf dem Stiel 3 aufgenommenen Überwurfrohr 10 reichendes Distanzstück. Die Wanne 6 und der Topf 9 können als einteiliges Formteil, etwa als aus Kunststoff bestehender Spritzgußformling, hergestellt werden. Das Überwurfrohr 10 kann wie der Stiel 3 aus Aluminium bestehen oder ebenfalls als Kunststoffformling ausgebildet sein.

Das Überwurfrohr 10 ist kürzer als der Stiel 3 und so angeordnet, daß es von einer vorderen, an der Gewindemuffe 4 anliegenden Stellung in eine rückwärtige, etwa an einer rückwärtigen Verschlußkappe 11 des Stiels 3 anliegende Stellung verschiebbar ist und umgekehrt. Dementsprechend kann auch die über den Topf 9 mit dem Überwurfrohr 10 verbundene Wanne 6 von einer vorderen, den Figuren 1 bis 3 zugrundeliegenden Arbeitsstellung, in welcher der untere Umfangsbereich der Auftragwalze 1 in die Wanne 6 eintaucht, in eine der Figur 4 zugrundeliegende, zurückgezogene Freigabestellung, in welcher die Auftragwalze 1 zum Eintauchen in einen Farbvorrat und zum Abstreifen an einem Abstreifgitter aus der Wanne 6 herausgeschoben ist , verschoben werden. Die Begrenzung des Verschiebehubs kann dadurch bewerkstelligt werden, daß das Überwurfrohr mit seinem vorderen bzw. hinteren Ende auf entsprechende, stielseitige Anschläge inform der Gewindemuffe 4 bzw. einer rückwärtigen Verschlußkappe 11 aufläuft. Im dargestellten Beispiel ist der Stiel 3, wie am besten aus Figur 2 erkennbar ist, mit einem Längsschlitz 12 versehen, in den eine im Bereich des vorderen Endes des Überwurfrohrs 10 befestigte Lasche 13 paßfederartig eingreift, woduch ebenfalls eine Begrenzung der gegenseitigen Verschiebbarkeit von Stiel 3 und Überwurfrohr 10 und damit eine Begrenzung des Hubs der Spritzschutzeinrichtung 5 erreicht werden kann. Die in den Schlitz 12 paßfederförmig eingreifende Lasche 13 ergibt gleichzeitig eine zuverlässige Verdrehsicherung, so daß die Achsen der Auftragwalze 1 und der Wanne 6 immer parallel bleiben und automatisch ein kollissionsfreies Eintauchen der Auftragwalze 1 in die Wanne 6 gewährleistet ist.

Der Stiel 3 ist, wie aus Figur 1 entnehmbar ist, als Rohr ausgebildet. In diesem befindet sich eine Rückstellfeder 14, die mit ihrem unteren, walzenfernen Ende an der auf das den Stiel 3 bildende Rohr aufgesteckten Verschlußkappe 11 und mit ihrem gegenüberliegendem, walzennahmen Ende an der Lasche 13 anliegt, die hierzu den Schlitz 12 durchgreift und in das den Stiel 3 bildende Rohr hineinragt. Die Lasche 13 dient demnach auch als Widerlager für die Rückstellfeder 14. Die Vorspannung der Rückstellfeder 14 wird beim Zurückziehen des Überwurfrohrs 10 erhöht. Hierdurch ist sichergestellt, daß mit Hilfe der Rückstellfeder 14 eine zuverlässige Rückstellung des Überwurfrohrs 10 und damit der hieran befestigten Spritzschutzeinrichtung 5 in die der Figur 1 zugrundeliegende Ausgangsstellung erfolgen kann. Die Unterbringung der Rückstellfeder 14 im Stiel 3 ermöglicht die Verwendung einer vergleichsweise langen und damit weichen Rückstellfeder, was eine hohe Bedienungsfreundlichkeit ergibt, und gewährleistet gleichzeitig einen zuverlässigen Schutz gegen Verletzungen.

Zur Erleichterung der Handhabung ist eine Rasteinrichtung 15 vorgesehen, durch welche das Überwurfrohr 10 und dementsprechend die hieran befestigte Spritzschutzeinrichtung 5 in der der Figur 4 zugrundeliegenden, zurückgezogenen Freigabestellung gegen die Kraft der gespannten Rückstellfeder 14 blockiert werden kann. Die Rasteinrichtung 15 enthält, wie am besten aus Figur 5 erkennbar ist, einen auf dem Überwurfrohr 10 radial bewegbar aufgenommenen Blockierstift 16, der an seinem inneren Ende mit einem hinterschnittenen Bund 17 versehen ist. Der Stiel 3 besitzt eine dem Blockierstift 16 zugeordnete Ausnehmung 18, die so platziert ist, daß der Blockierstift 17 in der der Figur 4 zugrundeliegenden, zurückgezogenen Freigabestellung der Spritzschutzeinrichtung 5 in sie eingerückt werden kann. Durch die Wirkung der gespannten Rückstellfeder 14 wird der Blockierstift 16 am walzennahen Ende der Ausnehmung 18 zur Anlage gebracht, wobei der Bund 17 den Rand dieses Ausnehmungsendes untergreift. Der das Überwurfrohr 10 durchgreifende Blockierstift 16 steht von einem Druckknopf 19 ab, der in einem an das Überwurfrohr 10 seitlich angesetzten Ring 20 aufgenommen ist und von einer als Ausrückfeder fungierenden Druckfeder 21 unterfaßt ist. Das äußere Ende des Rings 20 ist nach innen gekragt, wodurch sich ein Anschlag 21 für den in die Ausrückstellung gebrachten Druckknopf 19 ergibt. In der Ausrückstellung befindet sich der Blockierstift 16 außer Eingriff mit der stielseitigen Ausnehmung 18.

Der Figur 5 liegt die Raststellung zugrunde. Zum Ausrasten wird das Überwurfrohr 10 soweit zurückgezogen, daß der Bund 17 außer Eingriff mit dem zugeordneten Rand der Ausnehmung 18 kommt. Dadurch kann die Druckfeder 21 den Druckknopf 19 und mit diesem den Blockierstift 17 nach außen bewegen und zur Anlage am Anschlag 21 bringen. In dieser Anschlagstellung befindet sich der Blockierstift 16 außer Eingriff mit der Ausnehmung 18. Der Überstand des Rings 20 über den eingerückten Druckknopf 19 entspricht dementsprechend zumindest der Wandstärke des den Stiel 3 bildenden Rohrs zuzüglich der Dicke des Bunds 17.

## Patentansprüche

1. Vorrichtung zum Auftragen von Farbe auf Flächen, insbesondere auf Decken und/oder Wände, mit einer Auftragwalze (1), die auf einem Bügel (2) drehbar gelagert ist und der eine Spritzschutzeinrichtung zugeordnet ist, die von einer Tropfen, die von der Auftragwalze abspritzen, auffangenden Arbeitsstellung in eine die Auftragwalze (1) freigebende Stellung zurückziehbar ist und umgekehrt, **dadurch gekennzeichnet, dass** die Spritzschutzeinrichtung (5) eine Wanne (6) enthält, die den stielseitigen Umfangsbereich der Auftragwalze (1) in der Arbeitsstellung umfasst und die Auftragwalze (1) in der Freigabestellung freigibt, und dass die Spritzschutzeinrichtung an einem von einem den Bügel (2) aufnehmenden Stiel (3) durch setzten, kürzer als der Stiel (3) ausgebildeten Überwurfrohr (10) befestigt und mit einer Ausnehmung (7) versehen ist, durch die der Stiel (3) durchschiebbar ist.

2. Vorrichtung nach Anspruch 1, **dadurch gekennzeichnet, daß** das Überwurfrohr (10) mittels einer Stift-Schlitz-Anordnung (12,13) gegen Verdrehen gegenüber dem Stiel (3) gesichert ist.

3. Vorrichtung nach einem der vorhergehenden Ansprüche, **dadurch gekennzeichnet, daß** die Spritzschutzeinrichtung (5) entgegen der Kraft einer Rückstellfeder (14) aus der Arbeitsstellung zurückziehbar ist, wobei die Rückstellfeder (14) im als Rohr ausgebildeten Stiel (3) angeordnet und einerseits am auftragwalzenfernen Ende des Stiels (3) und andererseits an einer am Überwurfrohr (10) befestigten, einen Schlitz (12) des Stiels (3) durchgreifenden Lasche (13) abstützbar ist.

4. Vorrichtung nach Anspruch 3, **dadurch gekennzeichnet, daß** die Spritzschutzeinrichtung (5) zumindest in der zurückgezogenen Freigabestellung mittels einer Rasteinrichtung (15) blockierbar ist.

5. Vorrichtung nach Anspruch 4, **dadurch gekennzeichnet, daß** auf dem Überwurfrohr (10) ein radial bewegbarer Blockierstift (16) aufgenommen ist, der mit einem hinterschnittenen Bund (17) zum Eingriff mit einer umfangsseitigen Ausnehmung (18) des Stiels (3) bringbar ist, wobei der Blockierstift (16) vorzugsweise mit einem von einer Druckfeder (21) unterfassten Druckknopf (19) versehen ist.

6. Vorrichtung nach einem der vorhergehenden Ansprüche, **dadurch gekennzeichnet, daß** der Bügel (2) mit einem Teller (8) versehen ist, der in der Arbeitsstellung die vom Bügel (2) durchgriffene Ausnehmung (7) der Spritzschutzeinrichtung (5) verschließt.

7. Vorrichtung nach Anspruch 6, **dadurch gekennzeichnet, daß** der Teller (8) als auf den bügelträgerseitigen Abschnitt des Bügels (2) aufgeschobene Gummischeibe ausgebildet ist.

8. Vorrichtung nach einem der vorhergehenden Ansprüche, **dadurch gekennzeichnet, daß** die Spritzschutzeinrichtung (5) mit einem zur Ausnehmung (7) koaxialen, am Überwurfrohr (10) befestigten Ansatz (9) versehen ist, der die Schraubverbindung von Bügel (2) und Stiel (3) umfasst.

9. Vorrichtung nach einem der vorhergehenden Ansprüche, **dadurch gekennzeichnet, da**ß die Spritzschutzeinrichtung (5) zusammen mit dem zur Ausnehmung (7) koaxialen Ansatz (9) als vom Überwurfrohr (10) separates, lösbar hieran festlegbares, vorzugsweise aus Kunststoff bestehendes Formteil ausgebildet ist.

## Claims

1. A device for applying paint onto a surface, in particular to ceilings and/or walls, comprising an application roller (1) rotatably held on a stay (2) and associated with a splash guard, which from a working position in which droplets splashing away from the application roller are collected, is retractable to a position exposing the application roller (1), and vice-versa, **characterised in that** the splash guard (5) comprises a trough (6) comprising the circumferential region of the application roller (1) towards the handle, in the work position, thus releasing the application roller (1) in the release position, and in that the splash guard is attached to a fitting tube (10) by a handle (3), said fitting tube (10) being shorter than the handle (3) holding the stay (2), and comprising a recess (7), with the handle (3) being able to be pushed through said recess (7).

2. A device according to claim 1, **characterised in that** the fitting tube (10) is secured against rotation relative to the handle (3) by a pin-slot arrangement (12, 13).

3. A device according to one of the preceding claims, **characterised in that** the splash guard (5) is withdrawable from the working position against the force of a return spring (14), with the return spring (14) being arranged in the tubular handle (3) and being supportable at the end of the handle (3) pointing away from the application roller, as well as being supportable by a clip (13) arranged on the fitting tube (10), said clip (13) protruding into a slot (12) of the handle (3).

4. A device according to claim 3, **characterised in that** the splash guard (5) at least in its withdrawn released position, is blockable by means of a catch arrangement (15).

5. A device according to claim 4, **characterised in that** the fitting tube (10) comprises a radially movable locking pin (16) with an undercut collar (17) for engaging a recess (18), arranged on the circumference, of the handle (3), with the locking pin (16) preferably comprising a push button (19) with a pressure spring (21) underneath it.

6. A device according to one of the preceding claims, **characterised in that** the stay (2) comprises a plate (8) which in its working position closes the recess (7) through which the stay (2) penetrates, of the splash guard (5).

7. A device according to claim 6, **characterised in that** the plate (8) is a rubber disk pushed onto that section of the stay (2) which faces the stay holder.

8. A device according to one of the preceding claims, **characterised in that** the splash guard (5) comprises a shoulder (9), arranged on the fitting tube (10) so as to be coaxial to the recess (7), said shoulder (9) encompassing the screw connection of the stay (2) and the handle (3).

9. A device according to one of the preceding claims, **characterised in that** the splash guard (5) together with the shoulder (9) arranged so as to be coaxial to the recess (7), is a moulded part, preferably made from a plastic material, said moulded part being separate from the fitting tube (10) and able to be detachably attached to said fitting tube (10).

## Revendications

1. Dispositif d'application de peinture sur des surfaces, en particulier sur des plafonds et/ou murs, avec un rouleau d'application (1) qui est logé à rotation sur un étrier (2) et auquel est associé un dispositif de protection contre des éclaboussures qui peut être rétracté d'une position de travail recueillant des gouttes qui jaillissent dudit rouleau d'application dans une position libérant le rouleau d'application (1), et vice versa, **caractérisé par le fait que** le dispositif de protection contre des éclaboussures (5) comprend une cuve (6) qui, dans la position de travail, embrasse la zone périphérique du rouleau d'application (1), qui est située du côté du manche, et qui, dans la position de libération, libère ledit rouleau d'application (1), que le dispositif de protection contre des éclaboussures est fixé sur un tube enveloppe (10) qui est traversé par un manche (3) recevant l'étrier (2) et qui présente une longueur plus faible que le manche (3), et que le dispositif de protection contre des éclaboussures est pourvu d'un évidement (7) à travers lequel on peut faire passer le manche (3).

2. Dispositif selon la revendication 1, **caractérisé par le fait que** ledit tube enveloppe (10) est assuré au moyen d'une disposition à goupille et fente (12, 13) contre une rotation par rapport au manche (3).

3. Dispositif selon l'une des revendications précédentes, **caractérisé par le fait que** le dispositif de protection contre des éclaboussures (5) peut être rétracté de la position de travail contre la force d'un ressort de rappel (14), le ressort de rappel (14) étant disposé dans le manché (3) réalisé comme tube et pouvant être appuyé, d'un côté, à l'extrémité du manche (3), qui est éloignée du rouleau d'application, et, de l'autre côté, sur une languette (13) qui est fixée sur le tube enveloppe (10) et qui passe à travers une fente (12) du manche (3).

4. Dispositif selon la revendication 3, **caractérisé par le fait que** le dispositif de protection contre des éclaboussures (5) peut être bloqué, au moins dans la position rétractée de libération, par l'intermédiaire d'un dispositif à encliquetage (15).

5. Dispositif selon la revendication 4, **caractérisé par le fait qu**'une goupille de blocage (16) radialement déplaçable est reçue sur le tube enveloppe (10), qui, avec un collet (17) contre-dépouillé, peut être mise en prise avec un évidement périphérique (18) du manche (3), ladite goupille de blocage (16) étant pourvue, de préférence, d'un bouton à pression (19) au-dessous duquel est disposé un ressort à pression (21).

6. Dispositif selon l'une des revendications précédentes, **caractérisé par le fait que** l'étrier (2) est pourvu d'un disque (8) qui, dans la position de travail, ferme l'évidement (7) du dispositif de protection contre des éclaboussures (5), qui est traversé par l'étrier (2).

7. Dispositif selon la revendication 6, **caractérisé par le fait que** le disque (8) est réalisé comme disque en caoutchouc qui est mis sur la section de l'étrier (2), qui est située dû côté du porte-étrier.

8. Dispositif selon l'une des revendications précédentes, **caractérisé par le fait que** le dispositif de protection contre des éclaboussures (5) est pourvu d'une rallonge (9) qui est coaxiale par rapport à l'évidement (7) et fixée sur le tube enveloppe (10) et qui embrasse l'assemblage par vis de l'étrier (2) et du manche (3).

9. Dispositif selon l'une des revendications précédentes, **caractérisé par le fait que** le dispositif de protection contre des éclaboussures (5) est réalisé conjointement avec la rallonge (9) coaxiale par rapport à l'évidement (7) comme pièce moulée qui se compose, de préférence, de matière plastique, est séparée du tube enveloppe (10) et peut être fixée d'une manière amovible sur celui-ci.
